# EUROPÄISCHE PATENTSCHRIFT

(11) **EP 1 185 396 B1**
(45) Veröffentlichungstag und Bekanntmachung des Hinweises auf die Patenterteilung: **28.07.2004**
(21) Anmeldenummer: 00931243.0
(22) Anmeldetag: 19.05.2000
(51) Int. Cl.: B24B 23/04, A61H 37/00

(54) **VIBRATIONSVORRICHTUNG**
VIBRATING DEVICE
DISPOSITIF VIBRANT

(30) Priorität: 19.05.1999 DE 29908884 U; 14.04.2000 DE 10018246
(43) Veröffentlichungstag der Anmeldung: 13.03.2002
(73) Patentinhaber: Vaassen, Eugen, 40474 Düsseldorf (DE); Paulussen, Willi, 42781 Haan (DE)
(72) Erfinder: PAULUSSEN, Willi, D-42781 Haan (DE)
(74) Vertreter: Stenger, Watzke & Ring Patentanwälte
(86) Internationale Anmeldenummer: PCT/EP2000/004520
(87) Internationale Veröffentlichungsnummer: WO 2000/071296

(56) Entgegenhaltungen:
- EP-A- 0 719 616
- US-A- 4 592 170

## Beschreibung

Die vorliegende Erfindung betrifft eine Vibrationsvorrichtung gemäß Oberbegriff des Anspruchs 1(siehe z.B. EP-A-0 719 616).

Vibrationsvorrichtungen können in unterschiedlichen Bereichen eingesetzt werden, sind jedoch im Stand der Technik immer nur für Spezialanwendungen bekannt. Im Handwerksbereich sind Schwingschleifer und dgl. bekannt, bei welchen von einem Elektromotor ausgehend über ein Getriebe Flächenelemente in entsprechende Schwingungen versetzt werden. Es handelt sich um aufwendige und für hohe Beanspruchung ausgelegte Vorrichtungen, die mit großem wirtschaftlichen Aufwand hergestellt werden.

Im medizinischen Bereich sind beispielsweise Vibrationselemente zur Durchführung von Massagen bekannt, bei welchen es sich üblicherweise um handliche und lokal anwendbare Vorrichtungen handelt, bei welchen über einen entsprechend langen Handgriff, um Erreichbarkeit sicherzustellen, eine Massagefläche bewegbar ist, die ihrerseits durch ein Motor und ein Getriebe in Vibrationen gebracht wird.

Ausgehend vom vorbeschriebenen Stand der Technik liegt der vorliegenden Erfindung die **Aufgabe** zugrunde, eine Vibrationsvorrichtung bereitzustellen, die auf einfache Weise mit geringem wirtschaftlichen Aufwand herstellbar und für unterschiedlichste Zwecke einsetzbar, ggf., dafür umrüstbar ist und keinerlei besondere Bedienungskenntnisse erforderlich macht.

Zur technischen **Lösung** dieser Aufgabe wird mit der Erfindung vorgeschlagen eine Vibrationsvorrichtung umfassend eine Schwingeinheit, bestehend aus einem im wesentlichen flächigen Schwingelement und einem davon gehaltenen Schwingantrieb, sowie einer Handhabe bestehend aus einer den Schwingantrieb im wesentlichen vollständig überdeckenden Abdeckung, wobei die Abdeckung gegenüber dem schwingenden Element durch Zwischenlager eines Dämpfungselementes im wesentlichen vibrationsfrei gelagert ist.

Die erfindungsgemäße Vorrichtung besteht in einfacher Weise aus zwei gegeneinander durch ein Dämpfungselement schwingungsneutralisierte Baugruppen, zum einen die Baugruppe Schwingelement mit Schwingantrieb, zum anderen die Baugruppe Handhabe, die gegenüber der ersten Baugruppe durch ein Dämpfungselement schwingungsneutral gelagert ist.

Auf einfache Weise kann eine derartige Vibrationsvorrichtung für unterschiedliche Zwecke hergestellt und ausgerüstet werden, wobei der wirtschaftliche Herstellungsaufwand und der Montageaufwand gering sind.

Auf einfache Weise kann die schwingende Fläche eine einfache Platte sein, deren Oberfläche mit verschiedenen Elementen beschichtet werden kann. Dabei können auswechselbare Oberflächen vorgesehen sein, beispielsweise Überzüge, Beschichtungen mittels Klettverbindungen und dgl.. Die Platte schwingt aufgrund eines an ihr angeordneten und mit einer von der Antriebsachse exzentrisch angeordneten Masse, wobei die Drehzahl des Motors gemäß einem vorteilhaften Vorschlag der Erfindung variabel sein kann. Die elektrische Energie für den Motor kann durch einen Akkumulator bereitgestellt werden, der beispielsweise wiederaufladbar ist, auswechselbar ist oder die Energie kann von einem Netzteil oder direkt durch das Stromnetz bereitgestellt werden, also mittels Kabelverbindung.

Die Handhabe ist gemäß einem vorteilhaften Vorschlag der Erfindung eine Motorabdeckung, die den Elektromotor samt Exzentermasse abdeckt und gegenüber der schwingenden Fläche durch eine schwingungsdämpfende zwischengelegte Masse schwingungsneutralisiert ist. In vorteilhafter Weise ist ein Schalter und ggf. ein Einstellelement für die Motordrehzahl in der Abdeckung angeordnet und von außen ergreifbar. Auf diese Weise kann eine Bedienperson einfach die Abdeckung in die Hand nehmen, den Schalter betätigen und aufgrund der Drehung des Motors beginnt die Fläche zu vibrieren, damit auch die Beschichtung der Fläche. Die Beschichtung der Fläche kann beispielsweise für Massagezwecke mit Gumminoppen versehen sein, für Polierzwecke mit Fell. Insbesondere läßt sich durch die Erfindung eine Art Polierhandschuh für Kraftfahrzeuge erstellen, in den die Vibrationsfläche fellbeschichtet wird, um unter Verwendung eines entsprechenden Poliermittels eine Kfz-Karosserie polieren zu können. Die Abdeckung ihrerseits ist wie ein Handschuh ausgebildet, in den die Bedienperson mit einer Hand einfahren kann, um die Abdeckung zu Halte- und Führungszwecken in die Hand nehmen zu können, an der äußeren Handoberfläche jedoch durch den Handschuh abgedeckt zu sein. Dadurch ergibt sich eine verbesserte Kraftübertragung und Führung der Vibrationsvorrichtung.

Die Handhabe kann die Motorabdeckung direkt sein oder ein zusätzlich den Motorbereich überdeckendes Element, wenn der Motor mit einer entsprechenden Extraabdeckung versehen ist.

Die erfindungsgemäße Vorrichtung ist außergewöhnlich mobil und gut handhabbar und insbesondere für die unterschiedlichsten Zwecke gleichermaßen herstellbar, ausrüstbar und umrüstbar.

Insbesondere ist ein Anwendungsbereich der vorliegenden Erfindung die Herstellung einer Poliervorrichtung für Kraftfahrzeuge. Im Rahmen der Erfindung liegt jedoch auch die Möglichkeit der Herstellung einer Massagevorrichtung zur Durchführung von Muskelmassagen und dgl.. Je nach Anwendungsfall können die vibrierende Oberfläche ebenso wie die Oberfläche des ggf. verwendeten Außenhandschuhs ausgerüstet oder beschichtet sein.

Die Schwingungsdämpfung zwischen schwingender Platte und Handhabe kann durch unterschiedliche Einheiten bereitgestellt sein. So können in der schwingenden Platte selbst nutenförmig und mit Dämpfungsmaterial verfüllte Auflager für die Handhabe ausgebildet sein oder es können zwischen schwingender Platte und Handhabe dichtungsartige Schwingungsdämpfer-Streifen ausgebildet sein, beispielsweise aus Moosgummi oder dgl.. Auch ist eine im wesentlichen wasserdichte aber schwingungsgedämpfte Abdichtung zwischen Motorgehäuse und schwingender Platte denkbar, um die Vorrichtung für entsprechende Anwendungsfälle elektrisch zu isolieren, beispielsweise Reinigungsvorrichtungen für Aquarien, Schwimmbecken und dgl..

Mit der Erfindung wird eine einfache und mit geringem wirtschaftlichen Aufwand herstellbare Vibrationsvorrichtung angegeben, deren Einsatzbereiche äußerst vielfältig sind.

Weitere Vorteile und Merkmale der Erfindung ergeben sich aus der folgenden Beschreibung anhand der Figuren. Dabei zeigen:
- Fig. 1: eine schematische Schnittdarstellung eines Ausführungsbeispiels für eine Poliervorrichtung.

Fig. 1 zeigt in schematischer Schnittansicht eine Vibrationseinrichtung, die beispielhaft gezeigt ist. Diese umfaßt eine schwingende Platte 2, beispielsweise rechteckig, oval, rund oder dgl., die mit einem Elektromotor 3 verbunden ist, an dessen Drehachse 4 exzentrisch ein Gewicht 5 angeordnet ist. Gewicht, Exzentrizität und Achslänge bestimmen zusammen mit der Drehzahl den Vibrationsgrad der Platte 2. Die Platte 2 ist beschichtet mit einer Lammfellbeschichtung 6 zu Polierzwecken.

Ein Einsatz der Vorrichtung 1 für Massagezwecke würde beispielsweise bedeuten, das Lammfell 6 durch eine Gumminoppenscheibe 6 auszutauschen.

Der Elektromotor 3 erhält die elektrische Energie über eine innerhalb der Motorabdeckung 10 verlegte Leitung 7, die von einem üblichen Elektrokabel 8 gespeist wird. Die Leitung 7 führt zu einem außerhalb des Gehäuses 10 betätigbaren Schalter 9, der optional auch mit einem Drehzahlregler verbunden sein kann.

Weiterhin kann anstelle der Elektroleitung 8 auch ein Akkumulator Verwendung finden.

Die Motorabdeckung 10 kann ergonomisch ausgeformt sein, um von außen einen gut ergreifbaren Handgriff zu bilden und ist gegenüber der Platte 2 mittels eines Moosgummirings 11 gelagert. Zur Befestigung können Verklebungen dienen, elastische Bolzenverbindungen, elastische äußere Schnappverbindungen, Gummibänder und dgl., die jedoch nicht gezeigt sind.

Das Motorgehäuse 10 bzw. die durch dieses gebildete Handhabe ist durch einen Außenhandschuh 12 umgeben, welcher ebenfalls aus Lammfell sein kann oder aus jedem anderen geeigneten Material, aus Leder zum Nachtrocknen und dgl..

Die beschriebene Vorrichtung dient nur der Erläuterung und ist nicht beschränkend.

### Bezugszeichenliste:

- 1: Poliervorrichtung
- 2: Vibrationsscheibe
- 3: Motor
- 4: Achse
- 5: Exzentergewicht
- 6: Schaffellbeschichtung
- 7: Elektroleitung
- 8: Kabel
- 9: Schalter
- 10: Gehäuse
- 11: Moosgummi
- 12: Handschuh

## Patentansprüche

1. Vibrationsvorrichtung umfassend eine Schwingeinheit, bestehend aus einem im wesentlichen flächigen Schwingelement (2) und einem Schwingantrieb (3, 4, 5), sowie eine Handhabe bestehend aus einer den Schwingantrieb im wesentlichen vollständig überdeckenden Abdeckung (10), wobei die Abdeckung gegenüber dem schwingenden Element durch Zwischenlager eines Dämpfungselements (11) im wesentlichen vibrationsfrei gelagert ist,
**dadurch gekennzeichnet, daß** der Schwingantrieb von dem Schwingelement gehalten wird.

2. Vorrichtung nach Anspruch 1, **dadurch gekennzeichnet, daß** der Schwingantrieb ein Motor mit einer exzentrisch zur Antriebsachse gelagerten Schwingmasse ist.

3. Vorrichtung nach einem der vorgehenden Ansprüche, **dadurch gekennzeichnet, daß** der Motor ein Elektromotor ist.

4. Vorrichtung nach einem der vorgehenden Ansprüche, **dadurch gekennzeichnet, daß** die elektrische Energie über ein mittels Kabeln mit dem Motor verbundenes Netzteil bereitgestellt wird.

5. Vorrichtung nach einem der vorgehenden Ansprüche, **dadurch gekennzeichnet, daß** das Schwingelement eine mit einer aufwickelbaren Oberfläche versehene Platte ist.

6. Vorrichtung nach einem der vorgehenden Ansprüche, **dadurch gekennzeichnet, daß** die Handhabe eine Motorabdeckung ist.

7. Vorrichtung nach einem der vorgehenden Ansprüche, **dadurch gekennzeichnet, daß** die Handhabe zusätzlich durch eine handschuhartige Abdeckung über der Motorabdeckung gebildet ist.

8. Vorrichtung nach einem der vorgehenden Ansprüche, **dadurch gekennzeichnet, daß** das Dämpfungselement zwischen Handhabe und schwingender Platte Moosgummi ist.

9. Vorrichtung nach einem der vorgehenden Ansprüche, **dadurch gekennzeichnet, daß** die schwingende Platte fell beschichtet ist.

## Claims

1. Vibrating device comprising an oscillating unit, consisting of a substantially plane oscillating element (2) and an oscillating drive (3, 4, 5) as well as a handle consisting of a cover (10) which covers the oscillating drive substantially completely, wherein the cover is mounted so as to be substantially vibration-free with respect to the oscillating element through the intermediate mounting of a damping element (11),
**characterised in that** the oscillating drive is held by the oscillating element.

2. Device according to Claim 1, **characterised in that** the oscillating drive is a motor with an oscillating mass which is mounted eccentrically with respect to the drive shaft.

3. Device according to either of the preceding Claims, **characterised in that** the motor is an electric motor.

4. Device according to any one of the preceding Claims, **characterised in that** the electrical energy is provided via a power supply unit which is connected to the motor by means of cables.

5. Device according to any one of the preceding Claims, **characterised in that** the oscillating element is a plate which is provided with a roll-up surface.

6. Device according to any one of the preceding Claims, **characterised in that** the handle is a motor cover.

7. Device according to any one of the preceding Claims, **characterised in that** the handle is additionally formed by a glove-like cover over the motor cover.

8. Device according to any one of the preceding Claims, **characterised in that** the damping element between the handle and the oscillating plate is microcellular rubber.

9. Device according to any one of the preceding Claims, **characterised in that** the oscillating plate is skin-coated.

## Revendications

1. Dispositif vibrant comprenant une unité vibrante, composée d'un élément vibrant essentiellement plat (2) et d'un mécanisme vibrant (3, 4, 5) ainsi que d'une prise composée d'un capot recouvrant pour l'essentiel complètement le mécanisme vibrant, le capot étant situé essentiellement à l'abri des vibrations par rapport à l'élément vibrant grâce à l'intercalation d'un élément d'amortissement (11),
**caractérisé en ce que**
le mécanisme vibrant est tenu par l'élément vibrant.

2. Dispositif selon la revendication 1, **caractérisé en ce que** le mécanisme vibrant est un moteur avec une masse vibrante excentrée par rapport à l'axe d'entraînement.

3. Dispositif selon l'une des revendications précédentes, **caractérisé en ce que** le moteur est un moteur électrique.

4. Dispositif selon l'une quelconque des revendications précédentes, **caractérisé en ce que** l'énergie électrique est fournie par un élément de réseau relié au moteur au moyen de câbles.

5. Dispositif selon l'une quelconque des revendications précédentes, **caractérisé en ce que** l'élément vibrant est une plaque pourvue d'une surface enroulable.

6. Dispositif selon l'une quelconque des revendications précédentes, **caractérisé en ce que** la prise est un capot de moteur.

7. Dispositif selon l'une quelconque des revendications précédentes, **caractérisé en ce que** la prise est formée par un couvercle en forme de gant surmontant le capot du moteur.

8. Dispositif selon l'une quelconque des revendications précédentes, **caractérisé en ce que** l'élément d'amortissement entre la prise et la plaque vibrante est une mousse plastique.

9. Dispositif selon l'une quelconque des revendications précédentes, **caractérisé en ce que** la plaque vibrante est revêtue d'une peau.
